# EUROPÄISCHE PATENTSCHRIFT

(11) **EP 2 546 185 B1**
(45) Veröffentlichungstag und Bekanntmachung des Hinweises auf die Patenterteilung: **19.03.2014**
(21) Anmeldenummer: 11173968.6
(22) Anmeldetag: 14.07.2011
(51) Int. Cl.: B66C 13/06

(54) **Schwingungsdämpfer**
Vibration absorber
Amortisseur d'oscillations

(43) Veröffentlichungstag der Anmeldung: 16.01.2013
(73) Patentinhaber: Siemens Aktiengesellschaft, 80333 München (DE)
(72) Erfinder: Forster, Gerhard, 90592 Schwarzenbruck (DE); Ladra, Uwe, 91056 Erlangen (DE); Schäfers, Elmar, 90763 Fürth (DE); Stoiber, Dietmar, 90763 Fürth (DE)

(56) Entgegenhaltungen:
- EP-A1- 2 327 651
- EP-A2- 0 869 096
- DE-A1- 3 929 984
- JP-A- 1 207 574
- JP-A- 58 220 083
- JP-U- H0 445 855
- JP-U- 63 183 187
- US-A- 5 255 764
- US-A- 5 666 770

## Beschreibung

Die vorliegende Erfindung betrifft einen Schwingungsdämpfer zur Dämpfung einer Schwingung einer schwingungsfähigen Struktur, insbesondere eines Krans.

Schlecht gedämpfte Eigenfrequenzen können bei Maschinen dazu führen, dass diese nur mit eingeschränkter Produktivität arbeiten können oder gar keine Bearbeitung möglich ist, da die Maschinen instabil werden.

Bei Containerkränen, die zum Be- und Entladen von Containerschiffen eingesetzt werden, regt beispielsweise die Verfahrbewegung der Laufkatze die Kranstruktur zu einer Schwingung in Laufkatzenfahrtrichtung an. Die Schwingungsamplitude kann in Abhängigkeit von der Bauart und der Größe des Krans bis zu einem Meter betragen. Da die Toleranzen bei der Aufnahme und dem Absetzen von Containern meist nur im Bereich weniger Millimeter liegen, muss der Kranführer stets abwarten, bis die Schwingung der Kranstruktur entsprechend abgeklungen ist. Dieses Warten beim Containerumschlag kostet viel Zeit und verursacht unerwünscht hohe Kosten.

Eine Möglichkeit, die Schwingung einer Kranstruktur zu verringern, besteht darin, das Kranportal steifer auszulegen, was mit hohem Aufwand und Materialeinsatz einhergeht. Darüber hinaus ist eine ausreichende Versteifung der Kranstruktur aufgrund baulicher Muss-Kriterien häufig nicht möglich, da beispielsweise bestimmte Vorgaben an die Spurbreite, die Querschnittsflächen, die Durchfahrtshöhe oder andere Merkmale des Krans erfüllt sein müssen.

Alternativ oder zusätzlich zu einer konstruktiven Versteifung der Kranstruktur ist es bekannt, so genannter passiver Schwingungstilger einzusetzen. Derartige Schwingungstilger umfassen normalerweise einen Dämpfer mit Federelementen und weisen als zentrales Wirkelement eine Schwingmasse auf, die nachfolgend als Dämpfermasse bezeichnet wird. Die Dämpfermasse ist dabei derart mit der zu dämpfenden Kranstruktur gekoppelt, das sie gegenläufig zur Kranstruktur schwingt. Zur Erzielung einer effektiven Tilgerwirkung muss das Gewicht der Dämpfermasse allerdings sehr hoch sein. Im Einzelfall beträgt das Gewicht bis zu 60 Tonnen.

Weitere Schwingungsdämpfer sind in den Druckschriften EP 2 327 651 A1, US 5 255 764 A, US 5 666 770 A und JP 58220083 A offenbart.

Ausgehend von diesem Stand der Technik ist es eine Aufgabe der vorliegenden Erfindung, einen Schwingungsdämpfer der eingangs genannten Art mit alternativem Aufbau zu schaffen.

Zur Lösung dieser Aufgabe schafft die vorliegende Erfindung einen Schwingungsdämpfer der eingangs genannten Art mit einer Sensoreinrichtung zum Erfassen einer Schwingungsbewegung der Struktur, einem an der schwingungsfähigen Struktur montierbaren Linearmotor, der eine Linearführung und einen entlang dieser Linearführung auf Rädern hin und her bewegbaren, eine Dämpfermasse bewegenden Linearmotorwagen aufweist, einem Messsystem zur Erfassung der Ist-Geschwindigkeit und Ist-Position des Linearmotorwagens und einer Regeleinrichtung, deren Messgrößeneingang mit der Sensoreinrichtung verbunden ist und deren Stellgrößenausgang mit dem Linearmotor verbunden ist.

Das grundsätzliche Funktionsprinzip des erfindungsgemäßen Schwingungsdämpfers besteht darin, dass durch die Bewegung des an einer schwingungsfähigen Struktur befestigten Linearmotors eine gleich große, der Bewegungsrichtung der Dämpfermasse entgegengesetzt gerichtete Kraft in die schwingungsfähige Struktur eingeleitet wird, die zur Dämpfung der über die Sensoreinrichtung erfassten Strukturschwingungsbewegung genutzt wird. Die Regelung des Linearmotors erfolgt dabei basierend auf den vom Messsystem erfassten Daten bezüglich der Geschwindigkeit und Lage des Linearmotorwagens. Ein wesentlicher Vorteil eines solchen aktiven Schwingungsdämpfers gegenüber den eingangs genannten passiven Schwingungsdämpfern besteht darin, dass die Dämpfermasse wesentlich geringer ist. Darüber hinaus lassen sich die Dämpfungseigenschaften eines solchen aktiven Schwingungsdämpfers problemlos an unterschiedlichste Randbedingungen anpassen, weshalb ein solcher Schwingungsdämpfer auch mit geringem Aufwand und wenig Kosten nachgerüstet werden kann.

Aufgrund der Tatsache, dass der Linearmotorwagen auf Rädern entlang der Linearführung des Linearmotors hin und her bewegt wird, kann es zum Gieren und gegebenenfalls auch zum Kippen des Linearmotorwagens kommen. Deshalb sollte das Messsystem derart ausgebildet sein, dass nur die Position des Linearmotorwagens in Bewegungsrichtung gemessen wird, also in Erstreckungsrichtung der Linearführung, und dass es auf Bewegungen in den anderen Richtungen nicht reagiert, um eine fehlerhafte Messwagenpositionserfassung zu verhindern.

Das Messsystem weist zumindest einen mit einer Riemenscheibe versehenen und an dem Linearmotorwagen gehaltenen Drehgeber und einen sich parallel zur Linearführung des Linearmotors erstreckenden, beidseitig fest eingespannten und um die Riemenscheibe geführten Riemen auf.

Durch die Umlenkung des Riemens über den Drehgeber erfasst dieser bei einer Bewegung des Linearmotorwagens dessen Position, und zwar unabhängig von Gierbewegungen des Linearmotorwagens. Vorteilhaft sind am Linearmotorwagen beidseitig Drehgeber und Riemen vorgesehen, wodurch eine sehr stabile Anordnung erzeugt und eine Gierbewegung unterdrückt wird.

Der Drehgeber ist vorteilhaft als optischer Servomotor-Geber mit 2.048 Strichen ausgeführt.

Bevorzugt weist das Messsystem Riemenspannmittel auf, insbesondere in Form von Umlenkrollen. Mit derartigen Riemenspannmitteln wird sichergestellt, dass der Riemen stets die für die ordnungsgemäße Funktionsweise des Messsystems erforderliche Spannung aufweist.

Gemäß einer Ausgestaltung der vorliegenden Erfindung weist der Riemen ein magnetisches Material auf, das mit einem magnetischen, sich unterhalb des Riemens erstreckenden Magnetniederhalter derart zusammenwirkt, dass der Niederhalter den Riemen magnetisch anzieht. Mit anderen Worten wird der Riemen vom Niederhalter stets nach unten gezogen, wodurch unnötige Riemenschwingungen verhindert werden. Dies ist auch dahingehend vorteilhaft, dass sehr lange Riemenlängen realisierbar sind.

Bevorzugt ist der Niederhalter als permanentmagnetischer Niederhalter ausgeführt, wodurch sich ein einfacher Aufbau ergibt.

Das magnetische Material kann beispielsweise in Form einer Stahlseele in dem Riemen integriert sein.

Gemäß einer Ausgestaltung der vorliegenden Erfindung sind die Räder des Linearmotorwagens als Laufrollen ausgebildet, wobei jede Laufrolle zumindest einseitig mit einer Seitenführung versehen ist. Die Seitenführung sollte auf derjenigen Seite vorgesehen sein, die zum riemengetriebenen Drehgeber weist.

Ferner schafft die vorliegende Erfindung eine schwingungsfähige Struktur mit zumindest einem Schwingungsdämpfer der zuvor beschriebenen Art.

Weitere Merkmale und Vorteile der vorliegenden Erfindung werden anhand der nachfolgenden Beschreibung bevorzugter Ausführungsformen erfindungsgemäßer Schwingungsdämpfer unter Bezugnahme auf die beiliegende Zeichnung deutlich. Darin ist
- Figur 1: eine schematische Draufsicht eines Schwingungsdämpfers;
- Figur 2: eine schematische Seitenansicht eines Schwingungsdämpfers gemäß einer Ausführungsform der vorliegenden Erfindung;
- Figur 3: eine Vorderansicht des in Figur 2 dargestellten Schwingungsdämpfers und
- Figur 4: eine schematische Seitenansicht der schwingungsfähigen Struktur, anhand der das Grundprinzip des erfindungsgemäßen Schwingungsdämpfers erläutert wird.

Figur 1 zeigt in Draufsicht einen Schwingungsdämpfer 10, der zur Dämpfung einer Schwingung einer schwingungsfähigen Struktur dient. Der Schwingungsdämpfer 10 umfasst eine in Figur 1 nicht näher dargestellte Sensoreinrichtung zum Erfassen einer Schwingungsbewegung der Struktur. Ferner ist ein an der schwingungsfähigen Struktur montierbarer Linearmotor 12 vorgesehen, der eine schienenartig ausgebildete Linearführung 14, die durch zwei Schienen 14a und 14b gebildet wird, und einen entlang dieser Linearführung 14 auf Rädern 16 hin und her bewegbaren, eine Dämpfermasse bewegenden Linearmotorwagen 18 aufweist. Weitere Komponenten des Schwingungsdämpfers 10 bilden ein Messsystem 20 zur Erfassung der Ist-Geschwindigkeit und der Ist-Position des Linearmotorwagens 18 und eine in Figur 1 nicht näher dargestellte Regeleinrichtung, deren Messgrößeneingang mit der Sensoreinrichtung verbunden ist und deren Stellgrößenausgang mit dem Linearmotor 12 verbunden ist, wie es nachfolgend unter Bezugnahme auf Figur 4 noch näher erläutert wird.

Das Messsystem 20 umfasst einen entlang der Linearführung 14 hin und her bewegbaren separaten Messwagen 22 mit integrierter Messelektronik. Ferner weist das Messsystem 20 eine parallel zur Linearführung 14 des Linearmotors 12 angeordnete Führungsschiene 24 mit integriertem Maßband auf. Entlang der Führungsschiene 24 ist ein an dem Messwagen 22 befestigter Abtastkopf 26 geführt, der Positionsinformationen basierend auf dem in der Führungsschiene 24 integrierten Maßband erfasst.

Der Messwagen 22 und der Linearmotorwagen 18 sind über eine Kopplung 28 fest miteinander verbunden. Die Kopplung 28, die vorliegend durch einen elastischen Stab gebildet wird, ist derart beschaffen, dass sie in Bewegungsrichtung des Messwagens 22 starr und quer zur Bewegungsrichtung des Messwagens 22 elastisch ausgebildet ist. Entsprechend überträgt die Kopplung 28 nur Kräfte in Bewegungsrichtung des Messwagens 22 bzw. in Erstreckungsrichtung des Linearmotors 12. Querkräfte hingegen, die beispielsweise durch eine Gierbewegung des Linearmotorwagens 18 entstehen, werden nicht übertragen, so dass sie das Messergebnis des Messsystems 20 nicht negativ beeinträchtigen können.

Die Figuren 2 und 3 zeigen einen Schwingungsdämpfer 30 gemäß einer Ausführungsform der vorliegenden Erfindung, der zur Dämpfung einer Schwingung einer schwingungsfähigen Struktur dient. Der Schwingungsdämpfer 30 umfasst eine in den Figuren 2 und 3 nicht näher dargestellte Sensoreinrichtung zum Erfassen einer Schwingungsbewegung der Struktur und einen an der schwingungsfähigen Struktur montierbaren Linearmotor 32, der eine schienenartig ausgebildete Linearführung 34 und einen entlang dieser Linearführung 34 auf Rädern 36 hin und her bewegbaren, eine Dämpfermasse bewegenden Linearmotorwagen 38 aufweist. Ferner sind ein Messsystem 40 zur Erfassung der Ist-Geschwindigkeit und der Ist-Position des Linearmotorwagens 38 und eine in den Figuren 3 und 4 nicht näher dargestellte Regeleinrichtung vorgesehen, deren Messgrößeneingang mit der Sensoreinrichtung verbunden ist und deren Stellgrößenausgang mit dem Linearmotor 32 verbunden ist, was nachfolgend ebenfalls unter Bezugnahme auf Figur 4 noch näher erläutert wird.

Das Messsystem 40 weist einen mit einer Riemenscheibe 42 versehenen und an dem Linearmotorwagen 38 gehaltenen Drehgeber 44 und einen sich parallel zur Linearführung 34 des Linearmotors 32 erstreckenden, an den Endbereichen 46 und 48 der Linearführung 34 fest eingespannten und um die Riemenscheibe 42 geführten Riemen 50 auf. Der Drehgeber 44 ist als optischer Servomotor-Geber mit 2.048 Strichen ausgeführt.

Zum Spannen des Riemens 50 sind an dem Linearmotorwagen 38 zwei Umlenkrollen 52 und 54 befestigt, um die der Riemen 50 geführt ist. Unterhalb des Riemens 50 erstreckt sich entlang der Linearführung 34 des Linearmotors 32 ein Niederhalter 56, der durch eine Vielzahl permanentmagnetischer Niederhalterelemente 58 gebildet wird. Der Niederhalter 56 wirkt magnetisch mit einer in den Riemen 50 integrierten, nicht näher dargestellten Stahlseele derart zusammen, dass der Riemen 50 in Richtung des Niederhalters 56 gezogen wird. Auf diese Weise wird ein Flattern des Riemens 50 selbst bei großen Riemenlängen sicher verhindert. Zur Sicherstellung einer ordnungsgemäßen Funktionsweise ist ferner eine Drehmomentstütze 60 vorgesehen.

Der in den Figuren 2 und 3 dargestellte Schwingungsdämpfer 30 zeichnet sich dadurch aus, dass sich Gierbewegungen des Linearmotorwagens 38 dank des riemengetriebenen Drehgebers 44 nicht negativ auf die Erfassung der Ist-Position des Linearmotorwagens 38 durch das Messsystem 40 auswirken.

Figur 4 zeigt eine schwingungsfähige Struktur 70 in Form eines Krans mit einem Krangestell 72 und einem an dem Krangestell 72 gehaltenen, mit einem Ausgleichsgewicht 74 versehenen Ausleger 76. Entlang des Auslegers 76 ist eine Laufkatze 78 hin und her bewegbar, die einen Greifer 80 zum Greifen eines Containers 82 hält. Durch die Bewegung der Laufkatze 78 entlang des Auslegers 76 wird der Kran zu einer Schwingung in Laufkatzenbewegungsrichtung angeregt. Zur Dämpfung dieser Schwingung ist an dem Kran 70 ein erfindungsgemäßer Schwingungsdämpfer angeordnet, wie er in den Figuren 2 und 3 gezeigt ist. Die Sensoreinrichtung 84 des Schwingungsdämpfers 30 ist am Krangestell derart montiert, dass sie die durch die Bewegung der Laufkatze 78 angeregte Schwingung des Krans 70 erfasst. An der Oberseite des Auslegers 76 ist der die Dämpfermasse 86 bewegende Linearmotor 32 befestigt, dessen Linearführung 34 sich entlang eines Teilbereichs des Auslegers 76 erstreckt. Der Messgrößeneingang der Regelungseinrichtung 88 des Schwingungsdämpfers 30 ist über einen Filter 90 mit der Sensoreinrichtung 84 verbunden. Ein Stellgrößenausgang der Regelungseinrichtung 88 ist mit dem Linearmotor 32 verbunden und dient zur Übermittlung eines Geschwindigkeitssollwerts vM an einen in den Linearmotor 32 integrierten Geschwindigkeitsregler. Der Filter 90 ist auf ein Schwingungsfrequenzspektrum des Krans 70 abgestimmt und dient zur Aufbereitung der durch die Sensoreinrichtung 84 erfassten Messsignale.

Wird durch die Bewegung der Laufkatze 78 entlang des Auslegers 76 eine Schwingung des Krans 70 in Bewegungsrichtung der Laufkatze 78 angeregt, so wird diese durch die Sensoreinrichtung 84 erfasst. Basierend auf dem Signal der Sensoreinrichtung 84 und auf der von dem Messsystem 40 des Schwingungsdämpfers 30 erfassten Ist-Position des Linearmotorwagens 38 ermittelt die Regelungseinrichtung 88 dann ein Ansteuersignal für den Linearmotor 32, der daraufhin die Dämpfermasse 86 derart bewegt, dass eine der Schwingungsbewegung des Krans 70 entgegenwirkende Kompensationskraft über den Ausleger 76 in den Kran 70 eingeleitet wird, was zur Dämpfung der Schwingungsbewegung führt. Gierbewegungen des Linearmotorwagens 38 bleiben bei der Erfassung der Ist-Geschwindigkeit und der Ist-Position des Linearmotorwagens 38 dank der Ausbildung des Messsystems 40 unberücksichtigt.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Schwingungsdämpfer (30) zur Dämpfung einer Schwingung einer schwingungsfähigen Struktur (70), insbesondere eines Krans, mit einer Sensoreinrichtung (84) zum Erfassen einer Schwingungsbewegung der Struktur (70), einem an der schwingungsfähigen Struktur (70) montierbaren Linearmotor (32), der eine Linearführung (34) und einen entlang dieser Linearführung (34) auf Rädern (36) hin und her bewegbaren, eine Dämpfermasse (86) bewegenden Linearmotorwagen (38) aufweist, einem Messsystem (40) zur Erfassung der Ist-Geschwindigkeit und der Ist-Position des Linearmotorwagens (38) und einer Regeleinrichtung (88), deren Messgrößeneingang mit der Sensoreinrichtung (84) verbunden ist und deren Stellgrößenausgang mit dem Linearmotor (32) verbunden ist, wobei das Messsystem (40) zumindest einen mit einer Riemenscheibe (42) versehenen und an dem Linearmotorwagen (38) gehaltenen Drehgeber (44) und zumindest einen sich parallel zur Linearführung (34) des Linearmotors (32) erstreckenden, beidseitig fest eingespannten und um die Riemenscheibe (42) geführten Riemen (50) aufweist.

2. Schwingungsdämpfer (30) nach Anspruch 1,
**dadurch gekennzeichnet, dass**
der Drehgeber (44) als optischer Servomotor-Geber mit 2048 Strichen ausgeführt ist.

3. Schwingungsdämpfer (30) nach Anspruch 1 oder 2,
**dadurch gekennzeichnet, dass**
das Messsystem (40) Riemenspannmittel aufweist, insbesondere in Form von Umlenkrollen (52, 54).

4. Schwingungsdämpfer (30) nach einem der vorhergehenden Ansprüche,
**dadurch gekennzeichnet, dass**
der Riemen (50) ein magnetisches Material aufweist, das mit einem magnetischen, sich unterhalb des Riemens (50) erstreckenden Niederhalter (56) derart zusammenwirkt, dass der Niederhalter (56) den Riemen magnetisch anzieht.

5. Schwingungsdämpfer (30) nach Anspruch 4,
**dadurch gekennzeichnet, dass**
der Niederhalter (56) als permanentmagnetischer Niederhalter ausgeführt ist.

6. Schwingungsdämpfer (30) nach Anspruch 4 oder 5,
**dadurch gekennzeichnet, dass**
das magnetische Material in Form einer Stahlseele in dem Riemen (50) integriert ist.

7. Schwingungsdämpfer (30) nach einem der vorhergehenden Ansprüche,
**dadurch gekennzeichnet, dass**
die Räder (36) des Linearmotorwagens (38) als Laufrollen ausgebildet sind, wobei jede Laufrolle zumindest einseitig mit einer Seitenführung versehen ist.

8. Schwingungsfähige Struktur (70) mit zumindest einem Schwingungsdämpfer (30) nach einem der vorhergehenden Ansprüche.

## Claims

1. Vibration absorber (30) for absorbing vibration from a vibratory structure (70), in particular a crane, having a sensor facility (84) for acquiring a vibration movement of the structure (70), a linear motor (32) which can be installed on the vibratory structure (70), which has a linear guide (34) and a linear motor vehicle (38) which can be moved to and fro on wheels (36) along this linear guide (34), and moves an absorber mass (86), a measuring system (40) for acquiring the actual speed and the actual position of the linear motor vehicle (38) and a control facility (88), the measuring variable input of which is connected to the sensor facility (88), and the actuating variable output of which is connected to the linear motor (32), wherein the measuring system (40) comprises at least one speed sensor (44) provided with a belt pulley (42) and held on the linear motor vehicle (38) and at least one belt (50) extending in parallel with respect to the linear guide (34) of the linear motor (32), having a fixed tension on both sides and guided about the belt pulley (42).

2. Vibration absorber (30) according to claim 1,
**characterised in that**
the speed sensor (44) is embodied as an optical servomotor sensor with 2048 lines.

3. Vibration absorber (30) according to claim 1 or 2,
**characterised in that**
the measuring system (40) has belt tensioning means, in particular in the form of deflection rollers (52, 54).

4. Vibration absorber (30) according to one of the preceding claims,
**characterised in that**
the belt (50) has a magnetic material, which interacts with a magnetic hold-down device (56) extending below the belt (50) such that the hold-down device (56) magnetically attracts the belt.

5. Vibration absorber (30) according to claim 4, **characterised in that** the hold-down device (56) is embodied as a permanent magnet hold-down device.

6. Vibration absorber (30) according to claim 4 or 5, **characterised in that** the magnetic material is integrated in the belt (50) in the form of a steel core.

7. Vibration absorber (30) according to one of the preceding claims, **characterised in that** the wheels (36) of the linear motor vehicle (38) are embodied as rollers, wherein each roller is provided on at least one side with a lateral guide.

8. Vibratory structure (70) having at least one vibration absorber (30) according to one of the preceding claims.

## Revendications

1. Amortisseur ( 30 ) d'oscillations pour amortir une oscillation d'une structure ( 70 ) susceptible d'osciller, notamment d'une grue, comprenant un dispositif ( 84 ) formant capteur pour la détection d'un mouvement d'oscillation de la structure ( 70 ), un moteur ( 32 ) linéaire, pouvant être monté sur la structure ( 70 ) susceptible d'osciller et ayant un guidage ( 34 ) linéaire, et un chariot ( 38 ) à moteur linéaire pouvant aller et venir sur des roues ( 36 ) le long de ce guidage ( 34 ) linéaire et mettant en déplacement un lest ( 86 ) d'amortisseur, un système ( 40 ) de mesure pour la détection de la vitesse réelle et de la position réelle du chariot ( 38 ) à moteur linéaire et un dispositif de régulation ( 88 ) dont l'entrée de grandeur de mesure est reliée au dispositif ( 84 ) formant capteur et dont la sortie de grandeur de mesure est reliée au moteur ( 32 ) linéaire, le système ( 40 ) de mesure ayant au moins un indicateur ( 44 ) de rotation muni d'une poulie ( 42 ) et retenu au chariot ( 38 ) à moteur linéaire et au moins une courroie ( 50 ), s'étendant parallèlement au guidage ( 34 ) linéaire du moteur ( 32 ) linéaire, tendue solidement des deux côtés et passant sur la poulie ( 42 ).

2. Amortisseur ( 30 ) d'oscillations suivant la revendication 1,
**caractérisé en ce que**
l'indicateur ( 44 ) de rotation est réalisé sous la forme d'un indicateur optique à servomoteur ayant 2048 traits.

3. Amortisseur ( 30 ) d'oscillations suivant la revendication 1 ou 2,
**caractérisé en ce que**
le système ( 40 ) de mesure a des moyens de tension de courant, notamment sous la forme de galets ( 52, 54 ) de renvoi.

4. Amortisseur ( 30 ) d'oscillations suivant l'une des revendications précédentes,
**caractérisé en ce que**
la courroie ( 50 ) a un matériau magnétique, qui coopère avec un dispositif ( 56 ) magnétique de maintien vers le bas, s'étendant dessous de la courroie ( 50 ), de manière à ce que le dispositif ( 56 ) de maintien vers le bas attire magnétiquement la courroie.

5. Amortisseur ( 30 ) d'oscillations suivant la revendication 4,
**caractérisé en ce que**
le dispositif ( 56 ) de maintien vers le bas est réalisé en dispositif de maintien vers le bas à magnétisme permanent.

6. Amortisseur ( 30 ) d'oscillations suivant la revendication 4 ou 5,
**caractérisé en ce que**
le matériau magnétique est intégré à la courroie ( 50 ) sous la forme d'une lame en acier.

7. Amortisseur ( 30 ) d'oscillations suivant l'une des revendications précédentes,
**caractérisé en ce que**
les roues ( 36 ) du chariot ( 38 ) à moteur linéaire sont constituées sous la forme de galets de roulement, chaque galet de roulement étant pourvu, au moins d'un côté, d'un guidage latéral.

8. Structure ( 70 ) susceptible d'osciller ayant au moins un amortisseur ( 30 ) d'oscillations suivant l'une des revendications précédentes.
